# EUROPÄISCHE PATENTSCHRIFT

(11) **EP 1 946 855 B1**
(45) Veröffentlichungstag und Bekanntmachung des Hinweises auf die Patenterteilung: **29.07.2009**
(21) Anmeldenummer: 07100687.8
(22) Anmeldetag: 17.01.2007
(51) Int. Cl.: B08B 9/08

(54) **Reinigungsvorrichtung zum Reinigen von Gebinden**
Cleaning device for cleaning containers
Dispositif de nettoyage destiné au nettoyage d'emballages en fûts

(43) Veröffentlichungstag der Anmeldung: 23.07.2008
(73) Patentinhaber: Tecos Cleaning Systems AG, 8595 Altnau (CH)
(72) Erfinder: Huber, Walter, 8595 Altnau (CH); Eberle, Stephan, 8595 Altnau (CH); Gräser, Heinz, 5610 Wohlen (CH); Koller, Andreas, 8590 Romanshorn (CH); Steiner, Ruedi, 5524 Niederwil (CH)
(74) Vertreter: Stocker, Kurt

(56) Entgegenhaltungen:
- EP-A1- 0 559 037
- EP-A1- 1 236 521
- CH-A5- 669 747
- DE-A1- 19 706 150
- GB-A- 150 593
- US-A- 4 941 491

## Beschreibung

Die Erfindung bezieht sich auf eine Reinigungsvorrichtung nach dem Oberbegriff des Anspruches 1.

Zum automatischen Reinigen von Gebinden bzw. Behältern, wie beispielsweise Farbbehältern, wird häufig eine um eine Bürstenachse drehende Bürste eingesetzt. Die Bürste muss durch eine erste Behälteröffnung in einen zu reinigenden Behälter eingeführt werden. Um eine vollständige Reinigung der gesamten Behälterinnenfläche zu gewährleisten, muss die Bürste entlang einer Behälterachse von einem oberen Behälterabschluss mit der ersten Behälteröffnung zu einem unteren Behälterabschluss, gegebenenfalls mit einer zweiten Behälteröffnung, bewegt werden können. Die Bürste umfasst Büstenfäden oder Haare bzw. linienförmige Reinigungselemente, die bei drehender Bürste radial von der Bürstenachse wegführen und mit den äusseren Endbereichen an der Behälterinnenfläche entlang bewegt werden. Wenn die Bürstenachse parallel zur Behälterachse steht, so werden die seitlichen Wände des Behälters gereinigt.

Die Länge der Reinigungselemente wird entsprechend dem Behälterquerschnitt gewählt, so dass sie sich auch bis zu den von der Bürstenachse am meisten entfernten seitlichen Wandbereichen erstrecken. Die seitlichen Wände können in einem Schnitt quer zur Behälterachse eine beliebige Form aufweisen, rund oder auch im Wesentlichen rechteckig. Damit auch bei den beiden Behälterabschlüssen eine vollständige Reinigung gewährleistet werden kann, sollte die Bürstenachse beim Reinigen dieser Bereiche nicht orthogonal zu den dortigen Behälter-Innenflächen stehen. Dazu wird die Bürstenachse, bzw. die Drehachse, um welche die Bürste in Drehung versetzt wird, schwenkbar ausgebildet.

Mit einer Schwenkbewegung der Drehachse weg von der Behälterachse können die Reinigungselemente in einem Umfangsbereich des Behälters an die quer zur Behälterachse ausgerichteten Behälterinnenfläche gelangen. Damit diese Flächen bei den beiden Behälterabschlüssen entlang des gesamten Umfanges gereinigt werden können, muss die Drehachse um die Behälterachse gedreht werden.

Aus der Patentschrift EP 559 037 B1 ist eine Lösung bekannt, bei der ein Hydraulikmotor für die Bürstendrehbewegung direkt beim Schwenklager für die Schwenkbewegung der Bürstendrehachse angeordnet ist. Beim Schwenklager ist zudem ein hydraulischer Antrieb für die Schwenkbewegung ausgebildet. Die beiden hydraulischen Antriebe sind Teile des Bürstenkopfes und werden durch eine drehbare Welle gespeist. Die drehbare Welle erstreckt sich vom Bürstenkopf zu einem parallel zur Wellenachse verschiebbaren Schlitten. Die hydraulischen Zu- und Wegführungen durch die Welle mit kleinem Querschnitt sind äusserst aufwändig bei der Herstellung. Die Anschlüsse beim Schlitten sind als Drehdurchführungen ausgebildet. Es hat sich gezeigt, dass das Austreten von Hydrauliköl nicht vollständig verhindert werden kann. Wenn Hydrauliköl beim Reinigen in einen Behälter gelangen kann, so ist dies in vielen Anwendungen nicht tolerierbar. Ein weiterer Nachteil besteht darin, dass die mit der hydraulischen Schwenkbewegung erzielbaren Schwenkwinkel nicht kontrollierbar sind. Wenn aber nicht sicher ist, ob die Bürste in einem gewünschten Winkel zur Behälterachse steht, ist auch nicht sicher, dass die Behälterabschlüsse richtig gereinigt werden.

Aus der EP 571 332 A1 ist eine Reinigungsvorrichtung mit einer hermetisch geschlossenen Kabine und mit einer darin angeordneten Bürstenbewegungsvorrichtung bekannt. Die Kabine verhindert das Austreten von Reinigungsflüssigkeit. Sie ist aber sehr aufwändig bei der Herstellung und benötigt viel Platz. Die Bewegungen der Bürste, insbesondere auch das Schwenken der Drehachse erfolgt über hydraulische Antriebe, was mit dem bereits erwähnten Problem des Ölverlustes und der unkontrollierten Ausrichtung verbunden ist.

Aus der EP 391 845 A2 ist eine Reinigungsvorrichtung mit einer geschlossenen Kabine und mit einer darin angeordneten Spritzvorrichtung zum Spritzen von Reinigungsflüssigkeit bekannt. Die Dreh- und Schwenkbewegungen der Spritzvorrichtung erfolgt über pneumatische Antriebe, was mit einer unkontrollierten Ausrichtung der Drehachse verbunden ist. Um auf eine Drehdurchführung für die Reinigungsflüssigkeit zu verzichten, ist für den zu reinigenden Behälter eine drehbare Auflagefläche vorgesehen, was zu einem aufwändigen Kabinenaufbau führt.

EP 1 236 521 A1 beschreibt eine Lösung bei der ein Waschkopf zum Austragen von Reinigungsflüssigkeit mit einer um eine vertikale Achse drehbaren Bürste kombiniert ist. Der Waschkopf ist am unteren Ende einer zentralen Leitung angeordnet. Um die Leitung sind zwei konzentrische Rohre angeordnet, wobei das innere der beiden Rohre drehbar am äussern gelagert ist und am unteren Ende des inneren Rohres die Bürste befestigt ist. Die Leitung mit dem Waschkopf kann entlang der Leitungsachse unten aus dem inneren Rohr vorgeschoben und wieder zurückgezogen werden. Dadurch kann die Waschreinigung getrennt von oder kombiniert mit der Bürstenreinigung durchgeführt werden. Der Nachteil dieser Lösung besteht darin, dass die Drehachse der Bürste nicht geschwenkt werden kann. Der Aufbau mit der zentralen Leitung ist aufwändig und schränkt die Reinigungsmöglichkeiten mit Bürsten ein.

Gemäss der EP 1 236 521 A1 sind für unterschiedlich grosse Behälteröffnungen zwei unterschiedlich grosse Anschlusselemente vorgesehen. Wenn als Reinigungsflüssigkeit ein Lösungsmittel verwendet wird, so genügt diese Absichtung nicht. Zumindest nach dem Herausziehen der beiden Rohre und der Bürste gehen von der Bürste und vom Behälter Lösungsmitteldämpfe in die Umgebung der Reinigungsvorrichtung, was mit einer Explosionsgefahr verbunden sein kann.

Der Erfindung liegt nun die allgemeine Aufgabe zugrunde, eine Reinigungsvorrichtung zu finden, wel-che einfach aufgebaut und vielseitig einsetzbar ist.

Die allgemeine Aufgabe wird durch die Merkmale des Anspruches 1 gelöst. Die abhängi-gen An-sprüche beschreiben alternative bzw. vorteilhafte Ausführungsvarianten.

Im Rahmen der Erfindung wurde erkannt, dass sowohl die Drehbewegung der Bürste als auch die Schwenkbewegung der Drehachse der Bürste von einem ersten bzw. einem zweiten je von der Bürste abgelegenen Antrieb über eine erste bzw. zweite mechanische Antriebsverbindung zur Bürste übertragen werden sollen. Dadurch kann auf pneumatische oder hydraulische Antriebsvorrichtungen beim Bürstenkopf verzichtet werden. Die Ausrichtung der Drehachse der Bürste ist genau einstellbar und ein unakzeptabeler Ölverlust ist ausgeschlossen. Die mechanischen Antriebsverbindung für die Bürstendrehung ist dann besonders einfach, wenn auf der Schwenkachse für das Schwenken der Bürsten-Drehachse die Drehantriebs-Übertragungsachse einer Drehübertragungseinrichtung, vorzugsweise eines Winkelgetriebes, angeordnet ist.

In einer bevorzugten Ausführungsform werden alle Teile der ersten und der zweiten mechanischen Antriebsverbindungen für die Drehbewegung und die Schwenkbewegung beim Bürstenkopf von Gehäuseteilen vollständig umschlossen, wobei Dichtungen im Bürstenkopf die für die Dreh- und Schwenkbewegung nötigen Spaltbereiche abdichten. Zwischen dem Bürstenkopf und den vom Bürstenkopf abgelegenen ersten und zweiten Antrieben ist eine Einführvorrichtung, vorzugsweise in der Form eines Tragrohres, angeordnet. Das Tragrohr wird an einem Flansch des Bürstenkopfes befestigt, so dass der Innenraum im Tragrohr und im Bürstenkopf-Gehäuse gegen aussen dicht abgeschlossen ist. Die erste und die zweite mechanische Antriebsverbindung sind im Tragrohr angeordnet. Dadurch befinden sich bewegte Teile, die Funken erzeugen könnten, in einem abgeschlossenen Innenraum. Zum Reinigen eines Behälters wird der Bürstenkopf vom Tragrohr entlang dessen Achse, bzw. entlang einer Reinigungsachse, in das Behälterinnere bewegt.

Vorzugsweise ist auch mindestens eine Zuführung für Reinigungs- und/oder Spülflüssigkeit im Tragrohr angeordnet. Im Tragrohr können getrennte Zuführungen für das Waschmedium und das Spülmedium problemlos angeordnet werden. Eine Ausführungsform mit getrennten Zuführungen im Tragrohr ist auch unabhängig von den Antriebsübertragungen für die Drehbewegung der Bürste und für die Schwenkbewegung neu und erfinderisch.

Am vom Bürstenkopf abgewandten oberen Ende des Tragrohres ist ein scheibenförmiges Tragelement angeordnet, das den ersten und zweiten Antriebsmotor für die Dreh- bzw. Schwenkbewegung der Bürste trägt. Das Tragelement ist an einem vertikal fahrbaren Schlitten um die Tragrohrachse drehbar gelagert, wobei ein dritter Antrieb das Tragelement mit dem Tragrohr in Drehung versetzen und ein vierter Antrieb den Schlitten bewegen kann. Mit der Bewegung des Schlittens wird der am Tragrohr befestigte Bürstenkopf entlang der Reinigungsachse in den Behälter eingefügt oder entnommen, bzw. entlang der zu reinigenden Behälterwand bewegt. Die Drehung des Tragrohres ist nötig, um eine von der Tragrohrachse weg geschwenkte Bürste entlang des gesamten Behälterumfanges, also zumindest um 360°, drehen zu können.

Wenn für die Reinigungs- und/oder Spülflüssigkeit auf Drehdurchführungen verzichtet werden soll, so wird das Tragrohr abwechselnd in entgegen gesetzten Richtungen gedreht. Nach einer ersten Drehbewegung von mindestens 360° in einer ersten Richtung wird das Tragrohr in einer zweiten Drehbewegung von mindestens 360° in der entgegen gesetzten Richtung gedreht. Bei dieser Betriebsweise kann die Reinigungsflüssigkeit über eine flexible Leitung in das Tragrohr geführt werden. Beim Bürstenkopf kann die Flüssigkeit über flexible Leitungen zu Austrittsdüsen geführt werden, welche die Schenkbewegung der Bürsten-Drehachse mitmachen.

Der vertikal fahrbare Schlitten ist an einer vertikalen Führungsanordnung geführt und wird vom vierten Antriebsmotor angetrieben. Der vierte Antriebsmotor kann am Schlitten oder vorzugsweise am oberen Ende der vertikalen Führungsanordnung platziert werden.

Am unteren Ende der vertikalen Führungsanordnung ist eine Lagerplatte mit einer Führungsöffnung zur Durchführung des Tragrohres angeordnet. Wenn das Tragrohr in der oberen Endposition positioniert ist, so ist die Bürste im Wesentlichen direkt unter der Lagerplatte. Unterhalb der Bürste befindet sich eine Anschlussplatte, die beim Reinigen eines Behälters dicht an dessen oberen Behälteröffnung anliegt. Etwas radial innerhalb der Behälteröffnung führt eine Eintrittsöffnung durch die Anschlussplatte. Die Eintrittsöffnung ist genügend gross, um den Bürstenkopf durchzulassen.

Wenn ein Abtropfen von der Bürste in einen gereinigten Behälter verhindert werden soll, so kann gemäss einer speziellen Ausführungsform zwischen der Lagerplatte und der Anschlussplatte eine Bürstenschleuse angeordnet werden. Diese Bürstenschleuse bildet direkt unterhalb der Lagerplatte einen Aufnahmeraum für den Bürstenkopf mit der Bürste. Um beispielsweise das Austreten von Lösungsmitteldämpfen zu verhindern, wird die Bürstenschleuse im Wesentlichen dicht abschliessbar ausgebildet. Dazu wird am unteren Ende der Bürstenschleuse eine Verschliessvorrichtung angeordnet und zwischen dem Tragrohr und der Führungsöffnung eine Dichtung eingesetzt. Mit einer ringförmig geschlossenen Verbindungswand von der Bürstenschleuse, bzw. deren Verschliessvorrichtung zur Eintrittsöffnung der Anschlussplatte kann ein im Wesentlichen vollständig geschlossenes System erzielt werden. Die beschriebene Bürstenschleuse ist auch unabhängig von den beschriebenen Antriebsübertragungen neu und erfinderisch.

Der Bürstenkopf wird so ausgebildet, dass die Bürstenhaare problemlos ausgewechselt werden können. Die Länge und Dicke der Bürstenhaare wird an den jeweiligen Behälter angepasst gewählt.

Die Lagerplatte mit der vertikalen Führungsanordnung ist über einem Zuführbereich für die Behälter angeordnet. Im Zuführbereich ist eine Hebevorrichtung eingesetzt, mit der ein zu reinigender Behälter von unten gegen die Abschlussplatte angehoben werden kann.

Die Reinigungs- und/oder Spülflüssigkeit wird aus dem Behälter entnommen und vorschriftsgemäss behandelt bzw. entsorgt. Dazu sind an die zu reinigenden Behälter angepasste Auslassanordnungen vorgesehen.

Im die Explosionsgefahr im Wesentlichen verschwindend klein zu halten, sind bei einer bevorzugten Ausführungsform der Erfindung Zündquellen durch dichte Gehäuse im Wesentlichen ausgeschlossen, entzündbare Dämpfe treten im Wesentlichen nicht aus und im Behälterinnern kann bei der Reinigung der Sauerstoffanteil durch das Zuführen eines Inertgases auf einen sehr kleinen Anteil reduziert werden. Es handelt sich somit um eine Reinigungsvorrichtung die äusserst sicher betrieben werden kann. Aufgrund der Bewegungsmöglichkeit der Bürste und der Zuführung eines Reinigungs- und/oder Spülmediums direkt bei der Bürste, kann eine vollständige Reinigung der gesamten Behälterinnenfläche gewährleistet werden.

Die Zeichnungen erläutert die erfindungsgemässe Reinigungsvorrichtung anhand eines Aus-füh-rungs-beispieles. Dabei zeigen
Fig. 1 einen schematischen Vertikalschnitt durch eine Reinigungsvorrichtung,
Fig. 2 einen Vertikalschnitt durch ein Tragrohr,
Fig. 3 einen Schnitt durch den Bürstenkopf,
Fig. 4 eine perspektivische Darstellung des Bürstenkopfes, mit vertikal ausgerichteter Bürsten-Drehachse,
Fig. 5 eine perspektivische Darstellung des Bürstenkopfes, mit nach aussen geschwenkter Bürsten-Drehachse,
Fig. 6 eine perspektivische Darstellung einer Reinigungsstation mit Reinigungsvorrichtung, und
Fig. 7 eine Vorderansicht der Reinigungsstation ohne Reinigungsvorrichtung.

Aus Fig. 1 und 2 geht eine Reinigungsvorrichtung 1 mit einem Bürstenkopf 2 hervor, wobei der Bürstenkopf 2 eine Bürste 3 umfasst. Der Bürstenkopf 2 ist am unteren Ende einer Einführvorrichtung angeordnet, so dass er durch eine Bewegung der Einführvorrichtung in einen zu reinigenden Behälter 6 eingeführt werden kann. In der dargestellten Ausführungsform ist die Einführvorrichtung als Tragrohr 4 ausgebildet. Die Bewegung des Tragrohres 4 entlang einer Reinigungsachse 5 wird von einer Führungsanordnung 7 mit einem Schlitten 11 geführt. Beim Behälter 6 handelt es sich beispielsweise um einen Transportbehälter mit quadratischem Querschnitt (Fig. 1, links) oder um einen runden Mischbehälter (Fig. 1, rechts).

Zum Drehen der Bürste 3 um eine Bürsten-Drehachse 10 ist ein erster Antrieb 8 (Fig. 2) eingesetzt. Mit einem zweiten Antrieb 9 wird die Bürsten-Drehachse 10 geschwenkt. Der erste und der zweite Antrieb 8, 9 sind am oberen Ende des Tragrohres 4 über eine Halterung am Tragrohr 4 befestigt. Das Tragrohr 4 ist um die Reinigungsachse 5 drehbar am Schlitten 11 der Führungsanordnung 7 gelagert. Zum Drehen des Tragrohres 4 ist ein dritter Antrieb 12 am Schlitten 11 befestigt. Der Schlitten 11 wird von einem vierten Antrieb 13 am oberen Ende der Führungsanordnung 7 angetrieben. Die Speisung und Steuerung des ersten, zweiten und des dritten Antriebes 8, 9, 12 erfolgt über flexible Verbindungsleitungen 14, die sich von einem festen Rahmen 15 zum Schlitten 11 erstrecken.

Vor Beginn eines Reinigungsvorganges wird der Behälter 6 unten an eine Anschlussplatte 16 gebracht. Beim Reinigen des Behälters 6 steht die Anschlussplatte 16 dicht an der oberen Behälteröffnung des Behälters 6 an. Etwas radial innerhalb der Behälteröffnung führt eine Eintrittsöffnung durch die Anschlussplatte 16. Die Eintrittsöffnung ist genügend gross, um den Bürstenkopf 2 durchzulassen.

Vom ersten Antrieb 8 am oberen Ende des Tragrohres 4 führt eine erste mechanische Antriebsverbindungen in der Form einer drehbaren Antriebswelle 17 zu einem unteren Anschlussende 18. Es versteht sich von selbst, dass anstelle der bevorzugten Antriebswelle 17 auch andere mechanische Antriebsverbindungen eingesetzt werden können, beispielsweise eine Kette, die um einen oben und um einen unten angeordneten Zahnkranz geführt ist. Die Antriebsbewegung wird beim Anschlussende 18 an ein Kopplungselement des Bürstenkopfes 2 übertragen.

Eine zweite mechanische Antriebsverbindung überträgt die Bewegung vom zweiten Antrieb 9 auf die Drehlagerung der Bürste 3 und gewährleistet somit eine kontrollierte Schwenkbewegung der Bürstenachse 10. In der dargestellten bevorzugten Ausführungsform umfasst die zweite Antriebsverbindung eine Stange 19, welche vom zweiten Antrieb 9 im Wesentlichen in Richtung der Reinigungsachse 5 vor und zurück bewegt werden kann, wobei die Stange 19 von der Schwenkachse der Schwenkeinrichtung beabstandet an der Schwenkeinrichtung eingreift.

Der zweite Antrieb 9 muss somit einen gewünschten Vorschub bzw. eine gewünschte Position einstellen können. Dazu wird beispielsweise ein Drehantrieb mit einer Spindel und einer auf der Spindel in Richtung der Spindelachse bewegbaren Hülse eingesetzt. Durch eine Verbindung zwischen Hülse und Stange 19 wird die Hülsenbewegung auf die Stange 19 übertragen. Es versteht sich von selbst, dass mit einem Schrittmotor eine genaue Positionierung der Stange 19 erzielt werden kann. Gegebenenfalls genügen aber bereits wenige mit Sensoren erfassbare und somit einstellbare Positionen. Ein wichtiger Vorteil der mechanischen Betätigung der Schwenkbewegung besteht darin, dass gewünschte Schwenkpositionen wirklich erreicht werden.

Es versteht sich von selbst, dass die zweite mechanische Antriebsverbindung gegebenenfalls auch von einer drehbaren Spindel, oder von einer an beiden Enden um Zahnkränze geführten Kette gebildet werden kann. Die mechanische Übertragung muss beim Bürstenkopf 2 an die Schwenkeinrichtung gekoppelt sein, so dass gewünschte Ausrichtungen der Bürstenachse 10 einstellbar sind.

Die erste sowie die zweite mechanische Antriebsverbindung verlaufen durch das Innere des Tragrohres 4. Im Tragrohr 4 ist auch mindestens eine Zuführung für Reinigungs- und/oder Spülflüssigkeit 20 angeordnet, vorzugsweise sind mindestens zwei getrennte Zuführungen 20 für das Waschmedium und das Spülmedium im Tragrohr 4 angeordnet.

In der dargestellten Position des Tragrohres 4 befindet sich der Bürstenkopf 2 in einer oberen Endposition. Der Bürstenkopf 2 ist in dieser oberen Endposition in einer Bürstenschleuse 21 angeordnet, welche ein Gehäuse 22 und am unteren Ende eine Verschliessvorrichtung 23 umfasst. Mit der Bürstenschleuse 21 kann ein Abtropfen und Verdunsten von Lösungsmittel und/ oder Spülmittel von der Bürste 3 in einen gereinigten Behälter 6 oder in die Umgebung verhindert werden. Die Bürstenschleuse 21 ist zwischen einer Lagerplatte 24 und der Anschlussplatte 16 angeordnet.

An der Lagerplatte 24 sind die Führungsanordnung 7 und der Rahmen 15 befestigt. Zur Durchführung des Tragrohres 4 umfasst die Lagerplatte 24 eine Öffnung 24a. Um eine Führung und Dichtung zwischen dem Tragrohr 4 und der Lagerplatte 24 zu ermöglichen, ist eine mit der Lagerplatte 24 verbundene Führungsöffnung 25 über der Lagerplatte 24 angeordnet. Vorzugsweise umfasst die Führungsöffnung 25 eine mit dem Tragrohr 4 zusammenwirkende Dichtung. Mit einer ringförmig geschlossenen Verbindungswand 26 von der Bürstenschleuse 21, bzw. deren Verschliessvorrichtung 23 zur Eintrittsöffnung der Anschlussplatte 16 kann ein im Wesentlichen vollständig geschlossenes System erzielt werden.

Fig. 3, 4 und 5 zeigen den Bürstenkopf 2 mit einer an das Anschlussende 18 der drehbaren Antriebswelle 17 anschliessenden Drehübertragungseinrichtung 27. Ein Kopplungselement 28 wird vom Anschlussende 18 der Antriebswelle 17 in Drehung versetzt. Die Übertragungseinrichtung 27 ist mit einer Schwenkeinrichtung zum Schwenken der Bürsten-Drehachse 10 zusammengebaut, wobei die Schwenkachse 29 der Schwenkeinrichtung mit einer Drehantriebs-Übertragungsachse zusammenfällt. Durch das Zusammenlegen dieser beiden Achsen wird gewährleistet, dass die Antriebsübertragung für jede beliebige Schwenklage der Bürsten-Drehachse 10 gewährleistet ist.

Weil die Schwenkachse 29 im Wesentlichen senkrecht zur Bürsten-Drehachse 10 steht, wird die Antriebs-Drehbewegung um die Übertragungsachse in eine Drehung um die Bürsten-Drehachse 10 übertragen. Eine einfache Lösung für diese Antriebsübertragung bildet ein bevorzugtes erstes Winkelgetriebe 30, bei dem an einer ersten Getriebewelle 31 ein erster Zahnkranz 32 und an einer zweiten Getriebewelle 33 ein zweiter Zahnkranz 34 angeordnet sind. Die beiden Getriebewellen 31 und 33 sind in einem Winkelgetriebe-Gehäuse 35 drehbar gelagert, wobei das Winkelgetriebe-Gehäuse 35 seinerseits um die Schwenkachse 29 drehbar an einem Übertragungs-Gehäuse 36 der Drehübertragungseinrichtung 27 gelagert ist. Zur dichten Schwenklagerung sind auf zwei Seiten des Winkelgetriebe-Gehäuses 35 Schwenklager 37 und erste Dichtungen 38 eingesetzt.

Das Übertragungs-Gehäuse 36 ist ein Teil des Bürstenkopfes 2 und umschliesst die Schwenklager 37 sowie Teile der ersten und zweiten mechanischen Antriebsverbindungen. Am unteren Ende des Übertragungs-Gehäuses 36 tritt die zweite Getriebewelle 33 aus dem Übertragungs-Gehäuse 36 aus. Um eine Durchtrittsöffnung von der Bürste 3 in das Innere des Übertragungs-Gehäuses 36 zu verhindern, ist zusätzlich zu den ersten Dichtungen 38 auch eine zweite Dichtung 39 zwischen dem Winkelgetriebe-Gehäuse 35 und der zweiten Getriebewelle 33 angeordnet. Die zweite Getriebewelle 33 wird mit der Bürste 3 verbunden, so dass ein Drehlager 33a zwischen dem Winkelgetriebe-Gehäuse 35 und der zweiten Getriebewelle 33 das Bürsten-Drehlager bildet.

Am oberen Ende des Übertragungs-Gehäuses 36 ist ein erster Flansch 40 ausgebildet, der dicht mit einem entsprechenden zweiten Flansch 41 des Tragrohres 4 verbunden werden kann. Nach dem Verbinden der beiden Flansche 40, 41 ist das Innere des Übertragungs-Gehäuse 36 und des Tragrohres 4 gegen aussen dicht abgeschlossen. Die erste sowie die zweite mechanische Antriebsverbindung sind im Innern des Tragrohres 4 und des Übertragungs-Gehäuses 36 angeordnet und somit vollständig umschlossen.

Als Teil der ersten mechanischen Antriebsverbindung führt eine Kette 42 im Innern des Tragrohres 4 und des Übertragungs-Gehäuse 36 zu einem auf der ersten Getriebewelle 31 festgesetzten ersten Ritzel 43. Die Kette 42 könnte sich bis zum ersten Antrieb 8 am oberen Ende des Tragrohres 4 erstrecken und dabei die Antriebswelle 17 ersetzen. In der dargestellten Ausführungsform umfasst die erste mechanischen Antriebsverbindung ein zweites Winkelgetriebe 44, das am oberen Ende des Übertragungs-Gehäuses 36 befestigt ist, sowie über ein zweites Ritzel 45 und die Kette 42 mit dem ersten Winkelgetriebe 30 verbunden ist. Es versteht sich von selbst, die die beiden Ritzel 43, 45 auch über ein weiteres Ritzel oder einen direkten Eingriff gekoppelt werden können. Das Kopplungselement 28 ermöglicht die Verbindung zwischen dem zweiten Winkelgetriebe und der Antriebswelle 17.

Als Teil der zweiten mechanischen Antriebsverbindung führt ein unten an die Stange 19 angeschlossener Schwenkhebel 46 zum Winkelgetriebe-Gehäuse 35 des ersten Winkelgetriebes 30. Etwas radial zur Schwenkachse 29 versetzt ist der Schwenkhebel 46 über eine Verbindungsschraube 47 mit dem Winkelgetriebe-Gehäuse 35 verbunden. Durch eine Auf- bzw. Abwärtsbewegung der Stange 19 und des Schwenkhebels 46 wird das Winkelgetriebe-Gehäuse 35 um die Schwenkachse 29 geschwenkt. Die Ausrichtung der Bürsten-Drehachse 10 entspricht exakt der Position der Stange 19, bzw. des Schwenkarmes 46.

Es versteht sich von selbst, dass als Teil der zweiten mechanischen Antriebsverbindung anstelle der Stange 19 und des Schwenkhebels 46 auch eine Kette eingesetzt werden könnte. Dabei würde am Winkelgetriebe-Gehäuse 35 und beim zweiten Antrieb 9 je ein Ritzel angeordnet und die Ritzel mittels der Kette gekoppelt. Mit einem Schrittmotor könnten die Ritzel in eine gewünschte Drehausrichtung bewegt werden.

Ausserhalb des Übertragungs-Gehäuses 36 ist zum Zuführen von Reinigungsflüssigkeit mindestens eine teilweise flexible Leitung 48 zu Austrittsdüsen 49 geführt. In der dargestellten Ausführungsform sind zwei Leitungen 48 - eine für Reinigungsflüssigkeit und eine für Spülflüssigkeit - vorgesehen, deren Enden ringförmig um die Bürsten-Drehachse 10 verlaufen, im ringförmigen Bereich 48a Austrittsdüsen 49 umfassen und die Schenkbewegung der Bürsten-Drehachse 10 mitmachen, weil sie am Winkelgetriebe-Gehäuse 35 befestigt sind. Die beiden ringförmigen Bereiche können in Richtung der Bürsten-Drehachse 10 versetzt angeordnet werden. Es ist aber auch möglich die beiden ringförmigen Bereiche radial versetzt, konzentrisch anzuordnen. Als Austrittsdüsen 49 werden beispielsweise Bohrungen verwendet.

Die Anschlüsse an die Leitungen 48 sind am Flansch 40 angeordnet. Von der oberen Seite her werden die Zuführungen 20 beim Flansch 40 mit den flexiblen Leitungen 48 verbunden. Dazu werden, wie in der Fig. 2 angedeutet, die Zuführungen 20 wenig über dem Flansch 41 aus dem Tragrohr 4 hinausgeführt und ausserhalb des Tragrohres 4 an die Leitungen 48 angeschlossen.

Die Bürste 3 umfasst Halteeinrichtungen für Bürstensegmente. Diese Halteeinrichtungen sind vorzugsweise so gewählt, dass ein Auswechseln von Bürstenfäden einfach möglich ist. In achsparallele Vertiefungen werden die Einsetz-Enden 50 von Bürstenhaaren eingesetzt, wobei die Einsetz-Enden 50 gegen die Bürstenfäden hin verjüngt sind, so dass sie in Achsrichtung in entsprechend geformte Halteeinrichtungen eingeführt werden können und nach dem Einsetzen in radialer Richtung formschlüssig gehalten sind. Um ein Herausrutschen in Achsrichtung zu verhindern, wird am freien Ende der Bürste 3 eine Abschlussscheibe 51 montiert.

Fig. 6 zeigt die Reinigungsvorrichtung 1 mitsamt einem Aufnahmebereich 52 für den Behälter 6 unterhalb des Tragrohres 4. Um den Behälter 6 gegen die Anschlussplatte 16 heben zu können, umfasst der Aufnahmebereich 52 eine Hebevorrichtung 53 mit einer Aufnahmefläche 54. Der zu reinigende Behälter 6 wird von der Hebevorrichtung 53 in eine Reinigungsposition angehoben und nach dem Reinigen wieder auf das Bodenniveau abgesenkt.

Fig. 7 zeigt weitere Teile einer Reinigungsvorrichtung 1. Im Aufnahmebereich 52 ist zusätzlich eine Spannvorrichtung 55 dargestellt, mit welcher der Behälter 6 automatisch zentriert werden kann, so dass dessen obere Öffnung genau zentrisch unter dem Bürstenkopf 2 bzw. dem Tragrohr 4 liegt. Dazu umfasst die Spannvorrichtung 55 an den Behälter 6 angepasste Greifarme 56, die von beiden Seiten gegen den Behälter 6 bewegt werden können. Bei der Bewegung zur Endposition wird der Behälter 6 gegebenenfalls etwas seitlich und/oder nach vorne bzw. hinten bewegt, bis er an den definierten Anschlagsstellen anliegt und die Greifarme in der Endposition sind.

Die gesamte Steuerung sowie Anlagenteile zur Förderung von Reinigungsflüssigkeit, Spülflüssigkeit und Trocknungsluft sind in einem Technikmodul 57 angeordnet. Vom Technikmodul führen Zuführleitungen zum oberen Ende des Tragrohres 4. Um Reinigungsflüssigkeit oder Spülflüssigkeit aus dem Behälter 6 auszuleiten, wird dessen Auslassöffnung über eine Auslassleitung 58 (Fig. 6) mit dem Technikmodul 57 verbunden. Im Technikmodul kann eine Bevorratung und Filtrierung der eingesetzten Flüssigkeiten gewährleistet werden. Für die bei der Reinigung entstehenden Lösemitteldämpfe wird eine vorschriftsgemässe Entsorgung vorgesehen. Aufgrund des geschlossenen Systems wird auch die Umgebung nicht beeinträchtigt.

Mit der beschriebenen Reinigungsvorrichtung 1 können Behälter 6 automatisch gereinigt werden, wobei dem jeweiligen Behälter 6 und dessen Transportgut entsprechende Reinigungsprogramme durchgeführt werden. Im Rahmen eines Reinigungsprogrammes werden Flüssigkeiten zu- und abgeführt und die Bürste im Behälter gedreht und bewegt. Der Bewegungsablauf der Bürste wird so gewählt, dass die gesamte Innenfläche vollständig sauber wird.

Die beschriebene Reinigungsanlage gewährleistet, dass kein Hydrauliköl in den Behälter gelangen kann. Eine unerwünschte Kontamination ist somit ausgeschlossen. Weil im Bürstenkopf auf einen hydraulischen Antrieb verzichtet werden kann, wurde die Gefahr der Überhitzung aufgrund von erwärmtem Hydrauliköl ausgeschlossen.

## Patentansprüche

1. Reinigungsvorrichtung (1) mit einem Bürstenkopf (2), der eine Schwenkeinrichtung (35, 36, 37), ein Bürsten-Drehlager (33a) mit einer Bürsten-Drehachse (10) und eine Bürste (3) umfasst, wobei die Bürsten-Drehachse (10) von der Schwenkeinrichtung (35, 36, 37) um eine Schwenkachse (29) schwenkbar ist, mit einer Einführvorrichtung, die an einem unteren Ende den Bürstenkopf (2) umfasst, mit einer Führungsanordnung (7) zum Führen der Einführvorrichtung bei der Bewegung entlang einer Reinigungsachse (5) und mit einem ersten Antrieb (8) zum Drehen der Bürste (3) um die Bürsten-Drehachse (10) und einem zweiten Antrieb (9) zum Schwenken der Bürsten-Drehachse (10), **da-durch gekennzeichnet, dass** der erste und der zweite Antrieb (8, 9) am oberen Ende der Einführvorrichtung vom Bürstenkopf (2) abgelegen angeordnet sind, eine erste mechanische Antriebsverbindungen (17, 27) die Drehbewegung vom ersten Antrieb (8) auf die Bürste (3) überträgt und eine zweite mechanische Antriebsverbindungen (19. 46) die Schwenkbewegung vom zweiten Antrieb (9) auf die Schwenkeinrichtung (35, 36, 37) überträgt.

2. Reinigungsvorrichtung (1) nach Anspruch 1, **dadurch gekennzeichnet, dass** die Einführvorrichtung als Tragrohr (4) ausgebildet ist und die erste sowie die zweite mechanische Antriebsverbindung vom Tragrohr (4) und von Gehäuseteilen (36) des Bürstenkopfes (2) vollständig umschlossen sind.

3. Reinigungsvorrichtung nach Anspruch 1 oder 2, **dadurch gekennzeichnet, dass** die zweite mechanische Antriebsverbindung (19, 46) eine Stange (19) umfasst, welche vom zweiten Antrieb (9) im Wesentlichen in Richtung der Reinigungsachse (5) vor und zurück bewegt werden kann, und die Stange (19) von der Schwenkachse (29) der Schwenkeinrichtung (35, 36, 37) beabstandet an der Schwenkeinrichtung (35, 36, 37) eingreift.

4. Reinigungsvorrichtung (1) nach einem der Ansprüche 1 bis 3, **dadurch gekennzeichnet, dass** die erste mechanische Antriebsverbindung (17, 27) eine Drehübertragungseinrichtung (27) umfasst, welche bei der Schwenkachse (29) der Schwenkeinrichtung (35, 36, 37) eine Drehantriebs-Übertragungsachse aufweist, vorzugsweise als Teil eines Winkelgetriebes (30), so dass die Drehübertragung in jeder Schwenklage gewährleistet ist.

5. Reinigungsvorrichtung (1) nach einem der Ansprüche 1 bis 4, **dadurch gekennzeichnet, dass** die erste mechanische Antriebsverbindung (17, 27) eine Antriebswelle (17) und zwei gekoppelte Winkelgetriebe (30, 44) umfasst, wobei die Antriebswelle (17) zwischen dem ersten Antrieb (8) und dem zweiten Winkelgetriebe (44) eingesetzt ist, das erste Winkelgetriebe (30) kraftschlüssig mit dem zweiten Winkelgetriebe (44) gekoppelt ist und die Schwenkachse (29) der Schwenkeinrichtung (35, 36, 37) mit der Drehantriebs-Übertragungsachse eines Winkelgetriebes (30) zusammenfällt.

6. Reinigungsvorrichtung (1) nach einem der Ansprüche 1 bis 5, **dadurch gekennzeichnet, dass** am vom Bürstenkopf (2) abgewandten oberen Ende des Tragrohres (4) der erste und der zweite Antrieb (8, 9) über eine Halterung am Tragrohr (4) befestigt sind und das Tragrohr (4) um die Reinigungsachse (5) drehbar an einem Schlitten (11) der Führungsanordnung (7) gelagert ist, wobei zum Drehen des Tragrohres (4) ein dritter Antrieb (12) am Schlitten (11) sowie zum Bewegen des Schlittens (11) ein vierter Antrieb (13) angeordnet sind.

7. Reinigungsvorrichtung (1) nach einem der Ansprüche 1 bis 6, **dadurch gekennzeichnet, dass** mindestens eine Zuführung (20) für Reinigungs- und/oder Spülflüssigkeit im Tragrohr (4) angeordnet ist, vorzugsweise aber mindestens zwei getrennte Zuführungen für das Waschmedium und das Spülmedium im Tragrohr (4) angeordnet sind.

8. Reinigungsvorrichtung (1) nach einem der Ansprüche 1 bis 7, **dadurch gekennzeichnet, dass** zum Zuführen von Reinigungsflüssigkeit mindestens eine flexible Leitung in das Tragrohr und beim Bürstenkopf mindestens eine flexible Leitung (48) zu Austrittsdüsen (49) führt, welche vorzugsweise die Schenkbewegung der Bürsten-Drehachse (29) mitmachen.

9. Reinigungsvorrichtung (1) nach einem der Ansprüche 1 bis 8, **dadurch gekennzeichnet, dass** bei einer oberen Endposition des Bürstenkopfes (2) eine Bürstenschleuse (21) angeordnet ist, welche am unteren Ende eine Verschliessvorrichtung (23) umfasst.

10. Reinigungsvorrichtung (1) nach einem der Ansprüche 1 bis 9, **dadurch gekennzeichnet, dass** unter dem Bürstenkopf (2) eine Hebevorrichtung (53) eingesetzt ist, mit der ein zu reinigender Behälter (6) in eine Reinigungsposition angehoben werden kann.

## Claims

1. Cleaning device (1) comprising a brush head (2), which includes a pivot device (35, 36, 37), a brush pivot bearing (33a) having an brush axle of rotation (10), and a brush (3), said axle of rotation of brush (10) being rotatable about an axis of rotation (29) by said pivot device (35, 36, 37), comprising an introduction device, which includes said brush head (2) at a lower end, comprising a guiding arrangement (7) for guiding said introduction device when moving along a cleaning axis (5), and comprising further first drive means (8) for rotating said brush (3) about said brush axle of rotation (10), and second drive means (9) for pivoting said brush axle of rotation (10), **characterised in that** said first an second drive means (8, 9) are located at the upper end of said introduction device, remote from said brush head (2), while a first mechanical driving connection (17, 27) transmits the rotary movement from said first drive means (8) to said brush (3), and a second mechanical driving connection (19, 46) transmits the pivoting movement from said second drive means (9) to said pivot device (35, 36, 37).

2. Cleaning device (1) according to claim 1, **characterised in that** said introduction device is formed as a supporting tube (4), and said first and second mechanical driving connections are completely surrounded by said supporting tube (4) and by housing portions (36) of said brush head (2).

3. Cleaning device (1) according to claim 1 or 2, **characterised in that** said second mechanical driving connection (19, 46) comprises a rod (19) movable to and fro substantially in the direction of said cleaning axis (5) by said second drive means (9), and said rod (19), being spaced from the pivot axis (29) of said pivot device (35, 36, 37), engages said pivot device (35, 36, 37).

4. Cleaning device (1) according to any of claims 1 to 3, **characterised in that** said first mechanical driving connection (17, 27) comprises a rotation transmitting device (27) that includes a rotation drive transmitting shaft at said pivot axis (29) of said pivot device (35, 36, 37), preferably as a part of an angular gear (30), so that transmission of rotation is ensured in any pivot position.

5. Cleaning device (1) according to any of claims 1 to 4, **characterised in that** said first mechanical driving connection (17, 27) comprises a driving shaft (17) and two coupled angular gears (30, 44), wherein the driving shaft (17) is interposed between said first drive means (8) and the second angular gear (44), the first angular gear (30) is non-positively coupled to said second angular gear (44), and said pivot axis (29) of said pivot device (35, 36, 37) coincides with the rotation drive transmitting shaft of an angular gear (30).

6. Cleaning device (1) according to any of claims 1 to 5, **characterised in that** said first and second drive means are mounted at that upper end of said supporting tube (4), which is turned away from said brush head (2), by a fixing device, and that said supporting tube (4) is supported rotatably about said cleaning axis (5) on a carriage (11) of said a guiding arrangement (7), third drive means being arranged on said carriage (11) for turning said supporting tube (4), and fourth drive means (13) being arranged for moving said carriage (11).

7. Cleaning device (1) according to any of claims 1 to 6, **characterised in that** at least one supply means (20) for a cleaning or rinsing liquid is arranged within said supporting tube (4), but preferably at least two separate supply means for a cleaning liquid and a rinsing liquid are arranged within said supporting tube (4).

8. Cleaning device (1) according to any of claims 1 to 7, **characterised in that** for supplying cleaning liquid, at least one flexible conduit leads into said supporting tube, and least one flexible conduit (48) leads to exit nozzles, preferably participating in the pivoting movement of the brush head axle (29).

9. Cleaning device (1) according to any of claims 1 to 8, **characterised in that** a brush sluice (21) is arranged at an upper end position of said brush head (2) and comprises a shutting device (23) at the lower end.

10. Cleaning device (1) according to any of claims 1 to 9, **characterised in that** a lifting device (53) is located below said brush head (2) by which a receptacle (6) to be cleaned may be raised to a cleaning position.

## Revendications

1. Dispositif de nettoyage (1) comprenant une tête de brosse (2), qui comprend un dispositif de pivotement (35, 36, 37), un coussinet de rotation de brosse (33a) ayant un axe de rotation de brosse (10) et une brosse (3), dans lequel l'axe de rotation de brosse (10) peut être pivoté par le dispositif de pivotement (35, 36, 37) autour d'un axe de pivotement (29), comprenant un dispositif d'introduction, qui inclut la tête de brosse (2) à un bout inférieur, comprenant un agencement de guidage (7) pour guider le dispositif d'introduction lors du mouvement le long d'un axe de nettoyage (5), et comprenant un premier moyen d'entraînement (8) pour tourner la brosse (3) autour de l'axe de rotation de brosse (10), et un deuxième moyen d'entraînement (9) pour pivoter l'axe de rotation de brosse (10), **caractérisé en ce, que** le premier et le deuxième moyen d'entraînement (8, 9) sont disposés d'une façon éloignée de la tête de brosse (2) au bout supérieur du dispositif d'introduction, qu'une première connexion mécanique d'entraînement (17, 27) transmet le mouvement rotatoire du premier moyen d'entraînement (8) à la brosse, tandis qu'une deuxième connexion mécanique d'entraînement (19, 46) transmet le mouvement pivotant du deuxième moyen d'entraînement (9) au dispositif de pivotement (35, 36, 37).

2. Dispositif de nettoyage (1) selon la revendication 1, **caractérisé en ce, que** le dispositif d'introduction est formé comme un tube support (4), et que la première ainsi que la deuxième connexion mécanique d'entraînement sont complètement entourées par le tube de support (4) et par des parties de boîtier (36) de la tête de brosse (2).

3. Dispositif de nettoyage (1) selon la revendication 1 ou 2, **caractérisé en ce, que** la deuxième connexion mécanique d'entraînement (19, 46) comprend une tige (19) capable d'être mue d'une manière de va et vient sensiblement en direction de l'axe de nettoyage (5) par le deuxième moyen d'entraînement (9), et que la tige (19), en étant distancé de l'axe de pivotement (29) du dispositif de pivotement (35, 36, 37), s'engrène au dispositif de pivotement (35, 36, 37).

4. Dispositif de nettoyage (1) selon une quelconque des revendications 1 à 3, **caractérisé en ce, que** la première connexion mécanique d'entraînement (17, 27) comprend un dispositif de transmission de rotation (27), qui inclut, chez l'axe de pivotement (29) du dispositif de pivotement (35, 36, 37), un axe de transmission d'entraînement rotatif, de préférence formant une partie d'un engrenage angulaire (30), de manière que la transmission de rotation est assurée dans toutes les positions de pivotement.

5. Dispositif de nettoyage (1) selon une quelconque des revendications 1 à 4, **caractérisé en ce, que** la première connexion mécanique d'entraînement (17, 27) comprend un arbre d'entraînement (17) et deux engrenages annulaires couplés (30, 44), l'arbre d'entraînement (17) étant intercalé entre le premier moyen d'entraînement (8) et le deuxième engrenage angulaire (44), que le premier engrenage angulaire (30) est couplé par adhérence au deuxième engrenage angulaire (44), et que l'axe de pivotement (29) du dispositif de pivotement (35, 36, 37) coïncide avec axe de transmission d'entraînement rotatif d'un engrenage angulaire (39).

6. Dispositif de nettoyage (1) selon une quelconque des revendications 1 à 5, **caractérisé en ce, qu**'au bout supérieur du tube support (4) détourné de la tête de brosse (2) le premier et le deuxième moyen d'entraînement (8, 9) sont montés à l'aide d'un moyen de fixation au tube support (4), et que le tube support (4) est logé sur un glissoir(11) de l'agencement de guidage (7), un troisième moyen d'entraînement étant disposé au glissoir (11) pour tourner le tube support (4), et un quatrième moyen d'entraînement étant disposé pour mouvoir le glissoir (11).

7. Dispositif de nettoyage (1) selon une quelconque des revendications 1 à 6, **caractérisé en ce, qu**'au moins un moyen d'aménage (20) d'un liquide de nettoyage et/ou de rinçage est disposé dans le tube de support (4), mais de préférence c'est sont au moins deux moyens d'aménage séparés, qui sont disposés dans le tube de support (4) pour un milieu de nettoyage et un milieu de rinçage.

8. Dispositif de nettoyage (1) selon une quelconque des revendications 1 à 7, **caractérisé en ce, que** pour l'alimentation en liquide de nettoyage au moins un conduit flexible mène dans le tube support, et au moins un conduit flexible (48), chez la tête de brosse, mène aux buses de sortie (49), qui de préférence participent au mouvement de pivotement de l'axe de pivotement de brosse (29).

9. Dispositif de nettoyage (1) selon une quelconque des revendications 1 à 8, **caractérisé en ce, qu**'à la position finale supérieure de la tête de brosse (2) une écluse de brosse (21) est disposée , qui comprend au bout inférieur un dispositif de fermeture (23).

10. Dispositif de nettoyage (1) selon une quelconque des revendications 1 à 9, **caractérisé en ce, qu**' au-dessous de la tête de brosse (2) un dispositif de levage (53) est prévu, avec lequel un récipient (6) à nettoyer peut être levé à une position de nettoyage.
